# FASCICULE DE BREVET EUROPEEN

(11) **EP 3 488 297 B1**
(45) Date de publication et mention de la délivrance du brevet: **23.02.2022**
(21) Numéro de dépôt: 17742705.1
(22) Date de dépôt: 13.07.2017
(51) Int. Cl.: G04B 18/02

(54) **CLÉ DE RAQUETTE**
REGULIERSCHLÜSSEL
REGULATOR KEY

(30) Priorité: 20.07.2016 EP 16180431
(43) Date de publication de la demande: 29.05.2019
(73) Titulaire: ETA SA Manufacture Horlogère Suisse, 2540 Grenchen (CH)
(72) Inventeur: KAELIN, Laurent, 2615 Sonvilier (CH); SCHLUP, Fabien, 1006 Lausanne (CH)
(74) Mandataire: ICB SA
(86) Numéro de dépôt international: PCT/EP2017/067772
(87) Numéro de publication internationale: WO 2018/015277

(56) Documents cités:
- EP-A1- 2 474 871
- FR-A1- 2 331 078
- FR-A1- 2 390 766
- US-A1- 2007 091 729

## Description

### Domaine de l'invention

L'invention se rapporte à une clé de raquette permettant de garantir l'ébat du spiral même en cas de chocs.

### Arrière-plan de l'invention

Il est connu dans les systèmes de raquetterie d'utiliser une raquette munie de deux goupilles ou d'une clé de raquette pour régler la longueur active d'un spiral. De plus, ces systèmes sont parfois pourvus d'un dispositif antichoc empêchant au spiral de sortir de l'interstice entre les goupilles ou de la clé de raquette lorsque le mouvement subit des chocs.

On connaît par exemple le document US 2007/091729 A1 qui divulgue une clé de raquette.

Toutefois, les systèmes de raquetterie actuels pourvus d'un dispositif antichoc sont encombrants et/ou ne permettent pas d'intervenir en après-vente pour, par exemple, changer le spiral.

### Résumé de l'invention

Le but de la présente invention est de pallier tout ou partie les inconvénients cités précédemment en proposant une nouvelle clé de raquette dont les bras permettent de garantir l'ébat du spiral même en cas de chocs tout en restant compacts.

A cet effet, l'invention se rapporte à une clé de raquette telle que définie dans la revendication 1.

Conformément à d'autres variantes avantageuses de l'invention :
- la clé de raquette comporte un axe de symétrie passant par le centre de la base ;
- les faces des bras longeant ledit interstice sont sensiblement en forme de C ;
- les faces des bras longeant ledit interstice sont planes ;
- les faces des bras longeant ledit interstice sont parallèles ;
- les surfaces des faces des bras longeant ledit interstice qui se font vis-à-vis sont sensiblement en forme de I.

De plus, l'invention se rapporte à un mouvement horloger comportant un résonateur balancier - spiral et un système de raquetterie permettant de régler la longueur active du spiral caractérisé en ce que le système de raquetterie comprend une clé de raquette selon l'une des variantes précédentes.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation partielle en perspective d'un mouvement selon l'invention ;
- la figure 2 est une représentation en coupe de la figure 1 ;
- la figure 3 est une représentation en perspective d'une clé de raquette selon l'invention ;
- la figure 4 est une vue de dessus de la figure 3 ;
- la figure 5 est une vue selon la coupe A-A de la figure 4 ;
- la figure 6 est une vue selon la coupe B-B de la figure 4.

### Description détaillée des modes de réalisation préférés

Comme illustrée aux figures 1 et 2, l'invention se rapporte à un système de raquetterie 3 pour un mouvement 1 de pièce d'horlogerie. A ces figures 1 et 2, on peut voir que le mouvement 1 horloger comporte en outre un résonateur 5 du type balancier 6 - spiral 4 monté sur un arbre 7 pivotant entre un pont 8 et une platine (non représentée).

Le système de raquetterie 3 est destiné à régler la longueur active du spiral 4. Il comporte principalement une raquette 9 et une clé de raquette 11. La raquette 9 est montée dans sa partie centrale sur le pont 8 et supporte la clé de raquette 11 à l'aide de deux lames 10a, 10b. Comme mieux visible à la figure 2, les deux lames 10a, 10b servent à bloquer la clé de raquette 9 entre sa tête 13 et sa base 15.

On comprend donc que la base 15 attachée sur la raquette 9 va permettre de régler, par rotation de la raquette 9 sur le pont 8, la position relative de la clé de raquette 11 par rapport à la longueur de la spire externe 2 du spiral 4 et, par rotation de la clé de raquette 11 entre les lames 10a, 10b, l'ébat de la spire externe 2 du spiral 4 entre les bras 17a, 17b de la clé de raquette 11.

Comme illustré aux figures 3 à 6, les deux bras 17a, 17b se projettent de la base 15 parallèlement l'un par rapport à l'autre en laissant un interstice 16 agencé pour recevoir le spiral 4 comme visible à la figure 2. De plus, les deux bras 17a, 17b comportent chacun une surface en projection qui diminue en s'éloignant de la base 15 afin de limiter l'encombrement de l'extrémité de la clé de raquette 11. Comme parfaitement visible à la figure 3, les deux bras 17a, 17b, s'ils étaient réunis, formeraient une surface externe proche d'un tronc de cône. En regardant la figure 2, on s'aperçoit que cette forme des bras 17a, 17b apporte une compacité permettant plus de liberté spatiale pour le balancier 6 comme, par exemple, au niveau de ses masselottes 12.

En outre, les bras 17a, 17b comportent chacun une portion centrale 18a, 18b partiellement évidée afin que l'extrémité libre de chaque bras forme un crochet 19a, 19b longeant l'interstice 16, c'est-à-dire en n'étant pas saillants dans l'interstice 16.

En regardant les figures 3 à 6, on s'aperçoit que la clé de raquette 11 comporte un axe S de symétrie passant par le centre de la base 15. Cette caractéristique est notamment souhaitée pour éviter d'avoir un sens de montage de la clé de raquette 11 entre les deux bras 10a, 10b.

De plus, cette symétrie offre des caractéristiques particulières aux faces Fa, Fb des bras 17a, 17b longeant l'interstice 16. Ainsi, comme visible à la figure 6, la face Fa du bras 17a est sensiblement en forme de C ou de C inversé. Par conséquent, la spire externe 2 du spiral 4 pourra, avantageusement selon l'invention, être reçue non seulement dans l'interstice 16 mais également dans les portions centrales 18a, 18b partiellement évidée des bras 17a, 17b. On comprend donc que l'ébat de la spire externe 2 du spiral 4 entre les bras 17a, 17b de la clé de raquette 11 sera apporté par la butée de la partie verticale du C ou du C inversé des faces Fa, Fb des bras 17a, 17b longeant l'interstice 16.

En outre, les faces Fa, Fb des bras 17a, 17b longeant l'interstice 16 sont préférentiellement planes et parallèles. On remarque enfin, grâce à la partie grisée à la figure 6, que les surfaces V des faces Fa, Fb des bras 17a, 17b longeant l'interstice 16 qui se font vis-à-vis sont sensiblement en forme de I.

Ces caractéristiques permettent avantageusement selon l'invention de régler, par rotation de la raquette 9 sur le pont 8, la position relative de la clé de raquette 11 par rapport à la longueur de la spire externe 2 du spiral 4 et, par rotation de la clé de raquette 11 entre les lames 10a, 10b, l'ébat de la spire externe 2 du spiral 4 entre les bras 17a, 17b de la clé de raquette 11.

Comme visible à la figure 1, lorsque la clé de raquette 11 est tournée par rapport aux lames 10a, 10b, la spire externe 2 du spiral 4 est emprisonnée dans l'interstice 16 et les portions centrales 18a, 18b partiellement évidée des bras 17a, 17b. En effet, la courbure de la spire externe 2 du spiral 4 s'étendant dans les portions centrales 18a, 18b partiellement évidée des bras 17a, 17b, les crochets 19a, 19b empêchent au spiral 4 de pouvoir sortir de l'interstice 16 de la clé de raquette 11 même en cas de chocs subit par le mouvement.

Toutefois, il est toujours possible de libérer à nouveau le spiral 4 de la clé de raquette 11 comme, par exemple, pour une intervention en après-vente. Il suffit de tourner la clé de raquette 11 de manière à ce que les faces Fa, Fb des bras 17a, 17b soit parallèles par rapport à la hauteur de la spire externe 2 du spiral 4 puis de sortir le spiral le long de l'interstice 16.

Bien entendu, la présente invention ne se limite pas à l'exemple illustré mais est susceptible de diverses variantes et modifications qui apparaîtront à l'homme de l'art. En particulier, la clé de raquette 11 pourrait être de géométrie différente pour s'adapter à un autre type de spiral et/ou un autre type de balancier et/ou un autre type de raquette et/ou un autre type de pont.

On comprend, à titre d'exemple, que suivant l'épaisseur d'un autre spiral, il peut être souhaité une distance plus ou moins grande entre les faces Fa, Fb des bras 17a, 17b ou que suivant la distance entre une autre raquette et un autre spiral, il peut être souhaité une longueur plus ou moins grande des bras 17a, 17b.

## Revendications

1. Clé de raquette (11) pour un mouvement d'horlogerie (1) comportant une base (15) agencée pour être attachée sur une raquette (9) et supportant deux bras (17a, 17b) agencés pour limiter l'ébat d'un spiral (4) dans laquelle les deux bras (17a, 17b) se projettent de la base (15) parallèlement l'un par rapport à l'autre en laissant un interstice (16) agencé pour recevoir ledit spiral, les deux bras (17a, 17b) comportant chacun une section en projection qui diminue en s'éloignant de la base (15) afin de limiter l'encombrement de l'extrémité de la clé de raquette (11), **caractérisé en ce que** les deux bras (17a, 17b) comportent chacun une portion centrale partiellement évidée (18a, 18b) afin que l'extrémité libre de chaque bras forme un crochet (19a, 19b) s'étendant principalement parallèlement à la direction longitudinale de l'interstice et longeant ledit interstice agencé pour recevoir ledit spiral et **en ce que** les deux crochets s'étendent dans des directions opposées.

2. Clé de raquette (11) selon la revendication 1, **caractérisée en ce que** la clé de raquette (11) comporte un axe de symétrie (S) passant par le centre de la base (15).

3. Clé de raquette (11) selon l'une des revendications 1 et 2, **caractérisée en ce que** les faces (Fa, Fb) des deux bras (17a, 17b) longeant ledit interstice sont sensiblement en forme de C.

4. Clé de raquette (11) selon l'une des revendications précédentes, **caractérisée en ce que** les faces (Fa, Fb) des deux bras (17a, 17b) longeant ledit interstice sont planes.

5. Clé de raquette (11) selon l'une des revendications précédentes, **caractérisée en ce que** les faces (Fa, Fb) des deux bras (17a, 17b) longeant ledit interstice sont parallèles.

6. Clé de raquette (11) selon l'une des revendications précédentes, **caractérisée en ce que** les surfaces des faces (17a, 17b) des deux bras (17a, 17b) longeant ledit interstice, qui se font vis-à-vis, sont sensiblement en forme de I.

7. Mouvement d'horlogerie (1) comportant un résonateur (5) balancier (6) - spiral (4) et un système de raquetterie (3) permettant de régler la longueur active du spiral (4) **caractérisé en ce que** le système de raquetterie (3) comprend une clé de raquette (11) selon l'une des revendications précédentes.

## Patentansprüche

1. Regulierschlüssel (11)für ein Uhrwerk (1), aufweisend eine Basis (15), die eingerichtet ist, um auf einem Rücker (9) angebracht zu sein und zwei Arme (17a, 17b) stützt, die eingerichtet sind, um das Spiel einer Spiralfeder (4) zu begrenzen, in welche sich die zwei Arme (17a, 17b) von der Basis (15) parallel zueinander hineinversetzen und dabei einen Spalt (16) lassen, der eingerichtet ist, um die Spiralfeder zu empfangen, wobei jeder der zwei Arme (17a, 17b) einen Projektionsquerschnitt aufweist, der mit der Entfernung von der Basis (15) abnimmt, um das Volumen des Endes des Regulierschlüssels (11) zu begrenzen, **dadurch gekennzeichnet, dass** jeder der zwei Arme (17a, 17b) einen teilweise ausgehöhlten zentralen Abschnitt (18a, 18b) aufweist, damit das freie Ende jedes Arms einen Haken (19a, 19b) bildet, der sich hauptsächlich parallel zur Längsrichtung des Spalts erstreckt und den Spalt aufnimmt, der eingerichtet ist, um die Spiralfeder zu empfangen und dass sich die zwei Haken in entgegengesetzten Richtungen erstrecken.

2. Regulierschlüssel (11) nach Anspruch 1, **dadurch gekennzeichnet, dass** der Regulierschlüssel (11) eine Symmetrieachse (S) aufweist, die durch das Zentrum der Basis (15) verläuft.

3. Regulierschlüssel (11) nach einem der Ansprüche 1 und 2, **dadurch gekennzeichnet, dass** die Flächen (Fa, Fb) der zwei Arme (17a, 17b), die den Spalt aufnehmen, etwa C-förmig sind.

4. Regulierschlüssel (11) nach einem der vorangehenden Ansprüche, **dadurch gekennzeichnet, dass** die Flächen (Fa, Fb) der zwei Arme (17a, 17b), die den Spalt aufnehmen, eben sind.

5. Regulierschlüssel (11) nach einem der vorangehenden Ansprüche, **dadurch gekennzeichnet, dass** die Flächen (Fa, Fb) der zwei Arme (17a, 17b), die den Spalt aufnehmen, parallel sind.

6. Regulierschlüssel (11) nach einem der vorangehenden Ansprüche, **dadurch gekennzeichnet, dass** die Oberflächen der Flächen (17a, 17b) der zwei Arme (17a, 17b), die den Spalt aufnehmen, die gegenüberliegen, etwa I-förmig sind.

7. Uhrwerk (1), aufweisend einen Resonator (5) Unruh (6) - Spiralfeder (4) und ein Rückersystem (3), das gestattet, die aktive Länge der Spiralfeder (4) einzustellen, **dadurch gekennzeichnet, dass** das Rückersystem (3) einen Regulierschlüssel (11) nach einem der vorangehenden Ansprüche umfasst.

## Claims

1. Regulator key (11) for a timepiece movement (1) comprising a base (15) arranged to be attached to a regulator (9) and carrying two arms (17a, 17b) arranged to limit the clearance of a balance spring (4) wherein the two arms (17a, 17b) project from the base (15) parallel to each other, leaving an interstice (16) arranged to receive said balance spring, the two arms (17a, 17b) each comprising a projecting surface which decreases away from the base (15) in order to limit the dimensions of the end of the regulator key (11) **characterized in that** the two arms (17a, 17b) each comprise a partially hollow central portion (18a, 18b) so that the free end of each arm forms a hook (19a, 19b) extending mainly parallel to the longitudinal direction of the interstice and running alongside said interstice arranged for receiving said balance spring and **in that** the two hooks extend in opposite directions.

2. Regulator key (11) according to claim 1, **characterized in that** the regulator key (11) has an axis of symmetry (S) passing through the centre of the base (15).

3. Regulator key (11) according to any of claims 1 and 2, **characterized in that** the sides (Fa, Fb) of the two arms (17a, 17b) running alongside said interstice are substantially C-shaped.

4. Regulator key (11) according to any of the preceding claims, **characterized in that** the sides (Fa, Fb) of the two arms (17a, 17b) running alongside said interstice are flat.

5. Regulator key (11) according to any of the preceding claims, **characterized in that** the sides (Fa, Fb) of the two arms (17a, 17b) running alongside said interstice are parallel.

6. Regulator key (11) according to any of the preceding claims, **characterized in that** the surfaces of the sides (Fa, Fb) of the two arms (17a, 17b) running alongside said interstice, which face each other, are substantially I-shaped.

7. Timepiece movement (1) comprising a resonator (5) with a balance (6) and balance spring (4) and a regulator system (3) for adjusting the active length of the balance spring (4), **characterized in that** the regulator system (3) comprises a regulator key (11) according to any of the preceding claims.
